# EUROPÄISCHE PATENTSCHRIFT

(11) **EP 2 854 479 B1**
(45) Veröffentlichungstag und Bekanntmachung des Hinweises auf die Patenterteilung: **27.07.2016**
(21) Anmeldenummer: 14001469.7
(22) Anmeldetag: 24.04.2014
(51) Int. Cl.: H05B 6/68, H05B 6/66

(54) **Mikrowellenofen mit verzögerter Einschaltung der Hochspannung**
Microwave oven with delayed activation of high voltage
Four à micro-ondes doté d'une mise en circuit retardée de la haute tension

(43) Veröffentlichungstag der Anmeldung: 01.04.2015
(73) Patentinhaber: V-Zug AG, 6301 Zug (CH)
(72) Erfinder: Betschart, Alfred, 6443 Morschach (CH)
(74) Vertreter: Sutter, Kurt

(56) Entgegenhaltungen:
- US-A- 2 748 316
- US-A- 4 825 028

## Beschreibung

### Gebiet der Erfindung

Die Erfindung betrifft einen Mikrowellenofen mit einem Magnetron umfassend eine Kathode, eine Anode und eine Kathodenheizung und mit einer Ansteuerschaltung für das Magnetron. Die Erfindung betrifft auch ein Verfahren zum Betrieb eines derartigen Mikrowellenofens.

### Hintergrund

Normalerweise besitzt ein Mikrowellenofen einen Transformator mit zwei Sekundärwicklungen. Die eine Sekundärwicklung dient zur Ansteuerung der Kathodenheizung des Magnetrons, während die andere Sekundärwicklung zur Erzeugung der Hochspannung zwischen Kathode und Anode verwendet wird. Wird ein solches Gerät aktiviert, so wird eine Wechselspannung primärseitig an den Transformator angelegt. Dies führt dazu, dass die Hochspannung schon anliegt, bevor die Kathode Betriebstemperatur erreicht hat, was zu einem schlecht kontrollierten Anlaufvorgang führt. Insbesondere ist die Spannung über dem Magnetron vor dem Zünden stark überhöht, so dass die entsprechenden Komponenten mit übermässig hoher Spannungsfestigkeit dimensioniert werden müssen.

In US 4 742 442 wird deshalb ein Gerät beschrieben, bei welchem die Ansteuerschaltung einen getrennt vom Hochspannungsgenerator einschaltbaren Heizstromgenerator besitzt. Insbesondere sind zwei getrennte Transformatoren für den Heizstrom und die Hochspannung vorgesehen. Nach dem Aktivieren des Geräts wird zunächst eine Wechselspannung an den Heizstrom-Transformator angelegt, um die.Kathode zu heizen. Nach bestimmter Zeit, z.B. fünf Sekunden, wird sodann auch eine Wechselspannung für den Hochspannungs-Transformator erzeugt, so dass die Hochspannung erst nach Vorheizen der Kathode an das Magnetron angelegt wird. Nachteilig an dieser Lösung ist die zusätzliche Zeit, welche zum Vorheizen erforderlich ist und die den Einschaltvorgang des Geräts verzögern kann.

US 4 825 028 beschreibt ein Gerät, bei welchem das Magnetron beim Vorheizen der Kathode mit geringer Hochspannung beaufschlagt wird, während der Strom durch die Heizung gemessen wird. Bei Erreichen eines Schwellstroms wird das Vorheizen beendet und die an das Magnetron angelegte Spannung wird erhöht.

### Darstellung der Erfindung

Es stellt sich deshalb die Aufgabe, einen Mikrowellenofen und ein Verfahren der eingangs genannten Art bereitzustellen, bei welchen ein schneller und dennoch kontrollierter Einschaltvorgang ermöglicht wird. Diese Aufgabe wird vom Gegenstand der unabhängigen Ansprüche gelöst.

Demgemäss besitzt die Ansteuerschaltung des Magnetrons in an sich bekannter Weise einen Hochspannungsgenerator zum Erzeugen der Hochspannung zwischen der Anode und der Kathode sowie einen Heizstromgenerator zum Erzeugen des Heizstroms für die Kathodenheizung. Weiter ist eine Steuerung vorgesehen, welche diese Komponenten steuert. Die Steuerung ist dabei so ausgestaltet, dass zur Aktivierung des Geräts (d.h. zum Einschalten des Magnetrons) zunächst der Heizstromgenerator aktiviert wird. Erst später (d.h. nach dem Aktivieren des Heizstromgenerators) wird der Hochspannungsgenerator aktiviert. Dadurch wird, wie oben beschrieben, ein definierter Einschaltvorgang erreicht.

Weiter ist eine Messschaltung vorgesehen, welche dazu ausgestaltet ist, einen vom elektrischen Widerstand der Kathodenheizung abhängigen Parameter zu bestimmen. Die Steuerung ist so ausgestaltet, dass sie den Einschaltzeitpunkt (d.h. den Zeitpunkt der Aktivierung) des Hochspannungsgenerators abhängig vom besagten Parameter festlegt. Mit anderen Worten ist also der Zeitpunkt des Aktivierens des Hochspannungsgenerators eine Funktion des gemessenen Parameters und ändert sich abhängig davon, wie sich der Parameter ändert.

Entsprechend betrifft die Erfindung auch ein Verfahren zum Betrieb eines Mikrowellenofens, wobei der Mikrowellenofen ein Magnetron aufweist, das eine Kathode, eine Anode und eine Kathodenheizung besitzt. Zur Aktivierung des Mikrowellenofens werden zumindest folgende Schritte durchgeführt:
(A) Erzeugen des Heizstroms durch die Kathodenheizung. Dies erfolgt in einer Vorheizphase während Vorheizdauer.
(B) Erst nach Ablauf der Vorheizdauer, Anlegen der Hochspannung zwischen der Anode und der Kathode.

Zudem wird ein vom elektrischen Widerstand der Kathodenheizung abhängiger Parameter gemessen, und abhängig vom besagten Parameter wird die Vorheizdauer, d.h. der Zeitpunkt zu welchem die Hochspannung zwischen Kathode und Anode angelegt wird, bestimmt.

Der Erfindung liegt die Idee zugrunde, dass der Widerstand der Kathodenheizung von der Temperatur der Kathodenheizung abhängt. Indem nun ein vom Widerstand abhängiger Parameter gemessen wird, kann also ein Mass für die Kathodentemperatur ermittelt werden. Dies erlaubt es, die Vorheizdauer abhängig von der Kathodentemperatur zu wählen, was eine Grundlage dafür bietet, die Hochspannung dann einzuschalten, wenn eine ausreichende Kathodentemperatur erreicht ist. Damit wird es möglich, die Vorheizdauer zu reduzieren, wenn die anfängliche Kathodentemperatur bereits relativ hoch ist. Zudem kann das Einschalten der Hochspannung bei gut definierter Kathodentemperatur erfolgen, so dass ein genau definiertes Verhalten und ein Anschwingen des Magnetrons mit sehr hoher Wahrscheinlichkeit ermöglicht werden.

Weiter ist ein Leistungsregler vorgesehen, welcher so ausgestaltet ist, dass die von der Kathodenheizung aufgenommene Leistung auf einen Sollwert geregelt werden kann. Die Steuerung ist in diesem Fall dazu ausgestaltet, die Heizleistung während der Vorheizphase auf einen vorgegebenen, insbesondere fixen, ersten Sollwert zu regeln. Dies hat gegenüber einer konstanten Heizspannung oder einem konstanten Heizstrom den Vorteil, dass die Leistungsaufnahme nicht zu gross wird - da die Kathodenheizung bei tiefen Temperaturen einen geringeren Widerstand besitzt als bei hohen Temperaturen, könnte es ansonsten bei kalter Kathode zu einer übermässigen Leistungsaufnahme und damit zu einer Beschädigung der Komponenten kommen.

Mit Vorteil wird in diesem Fall ab Ablauf der Vorheizphase die Heizleistung auf einen vorgegebenen, insbesondere fixen, zweiten (tieferen) Sollwert reduziert, da mit einsetzendem Betrieb des Magnetrons der Kathode auch durch die Hochspannung Leistung zugeführt wird. Ohne Reduktion der Leistung der Kathodenheizung würde die Kathodentemperatur deshalb weiter ansteigen, was die Lebensdauer der Kathodenheizung beeinträchtigt.

Beim gemessenen Parameter handelt es sich vorteilhaft um den Strom durch die Kathodenheizung, oder die Dauer der Leistungsgeregelten Heizpulse. Diese Grössen bilden ein gutes Mass für den Heizwiderstand.

In einer besonders vorteilhaften Ausführung ist die Steuerung dazu ausgestaltet, die die Vorheizphase dann zu beenden, wenn die Änderungsgeschwindigkeit des Parameters unter einen Änderungs-Schwellwert abfällt. Mit anderen Worten wird das Vorheizen beendet und die Hochspannung wird eingeschaltet, wenn sich die Temperatur der Kathode im Wesentlichen nicht mehr ändert. Dieses Vorgehen hat den Vorteil, dass es auf einer Messung relativer Werte beruht und unabhängig von absoluten Werten, z.B. dem absoluten Widerstand der Kathodenheizung ist, so dass Streuungs- und Alterungseffekte der Komponenten kaum Einfluss auf den Betrieb haben.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 einen Schnitt durch die im vorliegenden Zusammenhang wichtigsten Teile eines Mikrowellenofens,
Fig. 2 ein vereinfachtes Schaltungsdiagramm des Mikrowellenofens und
Fig. 3 ein Diagramm einiger Signale der Ansteuerschaltung für die Kathodenheizung.

### Wege zur Ausführung der Erfindung

### Definitionen:

Als Hochspannung wird im vorliegenden Kontext eine Spannung verstanden, welche als Anoden-KathodenSpannung zum Betrieb des Magnetrons erforderlich ist. In der Praxis beträgt diese Spannung in den meisten Fällen mindestens 1 kV, in der Regel mehrere Kilovolt.

Eine Gegentakt-Endstufe ist eine Serieschaltung zweier elektronischer Bauelemente, welche abwechslungsweise durchgängig geschaltet werden können, so dass am Mittelabgriff der beiden Bauelemente eine zeitlich variierende Spannung entsteht.

Eine Halbbrückenschaltung ist eine Schaltung mit genau einer Gegentakt-Endstufe.

Eine Vollbrückenschaltung (H-Schaltung, H-Brücke) ist eine Schaltung mit zwei parallel geschalteten Gegentakt-Endstufen, wobei die Last zwischen den Mittelabgriffen der beiden Gegentakt-Endstufen liegt.

### Grundaufbau:

Die Erfindung betrifft einen Mikrowellenofen, wie er beispielhaft in Fig. 1 dargestellt ist. Der Mikrowellenofen besitzt einen Garraum 1 zur Aufnahme der zu erwärmenden Speisen, der zum Benutzer hin von einer Benutzertüre 2 verschlossen werden kann. Im Gerät ist zudem ein Magnetron 3 angeordnet, welches über einen Holleiter 4 mit dem Garraum 1 in Verbindung steht. Eine Steuerung 5 steuert die Funktion des Geräts.

Fig. 2 zeigt die im vorliegenden Zusammenhang wichtigsten Komponenten der Steuerung 5.

Die Netzspannung von z.B. 230 Volt bei 50 Hz wird in einem Gleichrichter 10 gleichgerichtet. Die so erzeugte erste Zwischenspannung Uz wird sodann über einem ersten Kondensator C1 leicht gefiltert, wobei der Kondensator C1 allerdings so dimensioniert ist, dass bei Last der Wert der ersten Zwischenspannung Uz mit der doppelten Netzfrequenz um mindestens 50% schwankt. Die Zwischenspannung Uz wird zudem über eine Diode D1 abgegriffen und über einen zweiten Kondensator C2 weiter gefiltert, um eine zweite Zwischenspannung Uz' zu bilden.

Die erste Zwischenspannung Uz wird einem Hochspannungsgenerator 11 zugeführt, mit welchem wie unten beschrieben die Hochspannung zur Ansteuerung des Magnetrons 3 erzeugt wird. Die zweite Zwischenspannung Uz' wird einem Heizstromgenerator 12 zugeführt, mit welchem wie unten beschrieben der Heizstrom für die Kathodenheizung des Magnetrons 3 erzeugt wird.

Der Betrieb des Hochspannungsgenerators 11 und des Heizstromgenerators 12 wird von einer Steuereinheit 13, z.B. in Form eines Mikroprozessors, gesteuert.

Einem Analog-Digital-Konverter der Steuereinheit 13 wird über einen Spannungsteiler R5, R6 ein zur Zwischenspannung Uz proportionaler Wert zugeführt, so dass diese die Zwischenspannung Uz bestimmen kann.

### Hochspannungsgenerator:

Der Hochspannungsgenerator 11 umfasst eine Vollbrückenschaltung mit vier elektronischen Schaltelementen T3 - T6, insbesondere in Form von IGBT-Transistoren, jeweils mit einer Freilaufdiode. Die Schaltelemente T3 - T6 sind in bekannter Weise in zwei Zweigen T3 und T4 bzw. T5 und T6 angeordnet, wobei die Schaltelemente jedes Zweigs jeweils in Serie zwischen der ersten Zwischenspannung Uz und Masse angeordnet sind. Zwischen den Schaltelementen jedes Zweigs ist jeweils ein Mittelabgriff vorgesehen, wobei die beiden Mittelabgriffe mit den beiden Anschlüssen der Primärwicklung eines Hochspannungstransformators 14 verbunden sind. Der Hochspannungstransformator 14 besitzt eine Sekundärwicklung mit wesentlich höherer Wicklungszahl als die Primärwicklung zur Erzeugung der Hochspannung. Die Hochspannung wird über zwei Dioden D2 und D3 gleichgerichtet, verdoppelt und mittels zwei Kondensatoren C3 und C4 gefiltert. Die so erzeugte Hochspannung Uh wird zwischen der Kathode K und der Anode A des Magnetrons 3 angelegt.

Zum Ansteuern der Schaltelemente T3 - T6 ist eine Ansteuerschaltung 16 vorgesehen, welche von der Steuereinheit 13 gesteuert wird. Die Ansteuerschaltung 16 erzeugt die Steuerspannungen (Gate- oder Basisspannungen) UG3 - UG6 für die Schaltelemente T3 - T6. Die Steuereinheit 13 ist dazu ausgestaltet, die beiden Zweige der Vollbrückenschaltung T3 - T6 alternierend zu schalten. Die Ansteuerung geschieht so, dass während eines Schaltzyklus die Primärwicklung von Hochspannungstransformator 14 nicht dauernd zwischen der ersten Zwischenspannung Uz und Masse liegt, sondern dass die Primärwicklung während einer von der Steuereinheit 13 zu wählenden Zeitspanne von der Zwischenspannung Uz abgekoppelt wird, d.h. die Schaltung wird mit Pulsbreitenmodulation getaktet, so dass der Wert der Hochspannung Uh gesteuert werden kann.

Zur Überwachung der Hochspannung Uh kann diese über einen Spannungsteiler R10 - R13 und R14 geteilt und einem Optokoppler 17 zugeführt, dessen Ausgangssignal an die Steuereinheit 13 weitergeleitet wird. Beispielsweise kann auf diese Weise ein Fehlen oder Nichtzünden des Magnetrons detektiert werden.

Weiter ist zwischen den beiden Zweigen T3, T4 bzw. T5, T6 und einem fixen Referenzpotenzial, insbesondere Masse, ein Widerstand R20 vorgesehen. Der Anfangsanstieg des Spannungsabfalls über diesem Widerstand zu Beginn eines Strompulses ist ein Mass für den Anodenstrom des Magnetrons 3 und wird über einen Verstärker 18 zu Messzwecken der Steuereinheit 13 zugeführt.

### Heizstromgenerator:

Der Heizstromgenerator 12 wird in der vorliegenden Ausführung von einer Halbbrücke mit zwei als Gegentakt-Endstufe betriebenen Schaltelementen T1 und T2 gebildet. Die Schaltelemente T1 und T2, welche wiederum z.B. als IGBT-Transistoren ausgestaltet sein können und die jeweils mit einer Freilaufdiode ausgestattet sind, sind in Serie zwischen der zweiten Zwischenspannung Uz' und Masse angeordnet.

Der Mittelabgriff zwischen den beiden Schaltelementen T1, T2 ist mit dem einen Anschluss der Primärwicklung eines Heiztransformators 15 verbunden. Der zweite Anschluss der Primärwicklung des Heiztransformators 15 ist mit dem Mittelabgriff eines kapazitiven Spannungsteilers aus zwei Kondensatoren C5 und C6 verbunden. Die beiden Kondensatoren C5 und C6 liegen in Serie zwischen der zweiten Zwischenspannung Uz' und Masse.

Die Diode D1 verhindert, dass Strom aus den Kondensatoren C5, C6 abgeleitet wird, wenn der an der Zwischenspannung Uz angeschlossene Hochspannungsgenerator 11 Strom zieht.

Die Sekundärwicklung des Heiztransformators 15 ist mit der Kathodenheizung, d.h. dem Filament, des Magnetrons 3 verbunden und versorgt diese mit Strom.

Zum Ansteuern der Schaltelemente T1 und T2 ist eine Ansteuerschaltung 20 vorgesehen, welche von der Steuereinheit 13 gesteuert wird. Die Ansteuerschaltung 20 erzeugt die Steuerspannungen (Gate- oder Basisspannungen) UG1, UG2 für die Schaltelemente T1 bzw. T2. Die Art der Ansteuerung wird weiter unten im Detail beschrieben.

Zwischen der Gegentakt-Endstufe, gebildet von den Schaltelementen T1, T2, und der Masse (oder einem anderen festen Referenzpotenzial) ist ein Widerstand R21 angeordnet, durch welchen der Strom von der Gegentakt-Endstufe T1, T2 durch den Heiztransformator gegen Masse (bzw. das Referenzpotenzial) abfliesst. Der Spannungsabfall über diesem Widerstand ist ein Mass für den Strom, der von der zweiten Zwischenspannung Uz' durch die Primärspule des Hochspannungstransformators 15 gegen Masse (bzw. Referenzpotenzial) fliesst. Er wird von einem Verstärker 21 abgegriffen und einem Analog-Digital-Konverter der Steuereinheit 13 zugeführt.

### Ansteuerung des Heizstromgenerators:

Im Folgenden wird anhand von Fig. 3 beschrieben, wie die Steuereinheit 13 die Schaltelemente des Heizstromgenerators 12 ansteuert. Die Figur zeigt den Verlauf der Spannungen UG1 und UG2, welche an den Steuereingängen der Schaltelemente T1 und T2 anliegen, sowie den Verlauf der Spannung Uih, welche über dem Widerstand R21 abfällt.

Die Steuereinheit 13 ist dazu ausgestaltet, die beiden Schaltelemente T1 und T2 zyklisch alternierend einzuschalten. Eine typische Zyklusperiode Tz liegt vorteilhaft im Bereich von 10 - 50 µs.

Die Zeitspannen, in denen eines der Schaltelemente T1 oder T2 eingeschaltet ist, werden im Folgenden als Heizphasen H1 bzw. H2 bezeichnet und sind in Fig. 3 eingezeichnet, wobei in Heizphase H1 das erste Schaltelement T1 und in Heizphase H2 das zweite Schaltelement T2 eingeschaltet ist. Zwischen den Heizphasen H1 und H2 bzw. H2 und H1 sind beide Schaltelemente T1, T2 abgeschaltet. Die Phasen, in denen beide Schaltelemente T1 und T2 abgeschaltet sind, werden als Ruhephasen R1 und R2 bezeichnet und sind in Fig. 3 ebenfalls eingezeichnet. Die Heizphasen besitzen eine Dauer th, die Ruhephasen eine Dauer tr.

Die Zeit th kann in einer einfachen Ausführung für beide Schaltelemente T1 und T2 identisch gewählt werden, ebenso tr.

Auf diese Weise wird in der Primärwicklung des Heiztransformators 15 ein Wechselstrom erzeugt, der (bis auf Verluste in den Komponenten, insbesondere im Heiztransformator 15) als Heizleistung der Kathodenheizung des Magnetrons 3 zugeführt wird. Die gemittelte Grösse der Heizleistung ist eine Funktion des Tastverhältnisses, d.h. des Quotienten th/Tz.

Wie aus Fig. 3 ersichtlich, steigt nach dem Einschalten eines der Schaltelemente T1, T2 der Strom durch die Primärwicklung des Heiztransformators 15 und somit der Spannungsabfall Uih über Widerstand R21 an und kann über den Verstärker 21 von der Steuereinheit 13 gemessen werden.

Der Spannungsabfall Uih bildet einen Parameter, der vom Widerstand der Kathodenheizung des Magnetrons 3 abhängt. Unter der Annahme, dass keine Verluste im Heiztransformator 15 auftreten, ist Uih gegen Ende des Heizpulses umgekehrt proportional zum Widerstand der Kathodenheizung. Somit bilden Widerstand R21 zusammen mit Verstärker 21 eine Messschaltung, welche dazu ausgestaltet ist, einen vom Widerstand der Kathodenheizung abhängigen Parameter zu bestimmen.

In Fig. 3 ist ein Zeitpunkt tm eingezeichnet, zu welchem die Steuerung 13 den Spannungsabfall Uih misst. Dieser Zeitpunkt tm liegt vorzugweise kurz vor dem Ende tx der jeweiligen Heizphase H1 bzw. H2, z.B. höchstens 1 µs vor dem Ende tx der Heizphase. Vorteilhaft findet in jeder Heizphase eine Messung statt.

Die Steuereinheit 13 ist dazu ausgestaltet, das Produkt P = Uz' · Uih(tm) · th konstant zu halten, indem die Dauer th der Heizphasen abhängig von den Werten von Uih(tm) und Uz' variiert wird. Das Produkt P ist zumindest näherungsweise proportional zur Leistung, welche der Kathodenheizung zugeführt wird.

Für den Wert der Zwischenspannung Uz' kann näherungsweise der Wert der Zwischenspannung Uz benutzt werden, wie er von der Steuereinheit über den Spannungsteiler R5, R6 ermittelt wird. Solange (in der Vorheizphase) der Hochspannungsgenerator 11 nicht in Betrieb ist, entspricht Uz' bis auf den Spannungsabfall über D1 dem Wert von Uz. Danach ist Uz' zwar teilweise etwas grösser als Uz, doch bleibt bei geeigneter Dimensionierung der Komponenten der Unterschied klein. Falls Uz' genau bestimmt werden soll, kann zusätzlich oder alternativ zu R5, R6 ein zweiter Spannungsteiler vorgesehen sein, der die zweite Zwischenspannung Uz' zur Messung der Steuereinheit 13 zuführt.

Vorzugsweise wird P über eine Filterzeit gemittelt, welche mindestens eine halbe Taktperiode der Netzspannung, d.h. mindestens 10 ms, beträgt. Eine Anpassung der Pulsweite th erfolgt erst nach Ablauf der Filterzeit.

P ist ein direktes Mass für die Leistung, welche die Gegentakt-Endstufe T1, T2 abgibt, und somit (unter Vernachlässigung der Verlustleistungen, insbesondere im Heiztransformator 15) auch ein Mass für die Heizleistung der Kathodenheizung des Magnetrons 3. Somit bildet die Steuereinheit 13 also einen Leistungsregler, mit welchem die von der Kathodenheizung aufgenommene Leistung auf einen Sollwert geregelt werden kann.

### Betrieb:

Wenn der Benutzer den Mikrowellenofen aktiviert, d.h. den Befehl gegeben hat, den Lebensmitteln im Garraum Energie zuzuführen, startet die Steuerung 13 zunächst eine Vorheizphase. In dieser Vorheizphase bleiben die Schaltelemente T3 - T6 alle ausgeschaltet, so dass keine Hochspannung am Magnetron 3 anliegt. An die Vorheizphase schliesst sodann eine Betriebsphase an, in welcher auch die Schaltelemente T3 - T6 alternierend in Betrieb genommen werden, um die Hochspannung an das Magnetron anzulegen und die gewünschte Mikrowellenstrahlung zu erzeugen.

Die Schaltelemente T1 und T2 werden in der in Fig. 3 gezeigten und oben beschriebenen Weise betrieben, und zwar sowohl in der Vorheizphase und als auch (mit etwas anderen Betriebsparametern) in der daran anschliessenden Betriebsphase.

Während der Vorheizphase gibt sich die Steuerung einen ersten Sollwert für die Leistung der Kathodenheizung vor. Dieser liegt z.B. bei 80 - 120 Watt (wobei der konkret zu wählende Wert natürlich von der Grösse und Leistung des Magnetrons abhängt).

Im Verlauf der Vorheizphase steigt die Temperatur der Kathode an. Da die Kathodenheizung ein Kaltleiter (d.h. ein PTC-Widerstand) ist, erhöht sich mit zunehmender Temperatur deren Widerstand. Dadurch wird die Spannung Uih kleiner. Da die Steuereinheit 13 das Produkt P = Uz'· Uih(tm) · th auf einen konstanten Wert zu regeln versucht, erhöht sie die Dauer th der Heizphasen, um so das Produkt konstant zu halten. Dadurch werden die Strompulse, welche von der Gegentakt-Endstufe T1, T2 erzeugt werden, länger, und die abgegebene Leistung bleibt ungefähr konstant.

Nach gewisser Zeit erreicht die Kathode ein Temperaturgleichgewicht. Diese Zeit hängt primär von der Anfangstemperatur der Kathode ab. Bei Erreichen des Gleichgewichtszustandes ändert sich der gemessene Wert Uih(tm) nicht mehr. Somit kann die Steuereinheit den Gleichgewichtszustand dadurch erkennen, dass die Änderungsgeschwindigkeit des gemessenen Parameters Uih(tm) unter einen Änderungs-Schwellwert abfällt. Je kleiner dieser Schwellwert gewählt wird, desto besser ist das Gleichgewicht, aber desto länger dauert die Vorheizphase. Der Schwellwert kann z.B. in Prozent pro 10 ms angegeben werden, d.h. ein Schwellwert von x%/10ms wird unterschritten, wenn sich der gemessene Parameter Uih(tm) über 10 ms um nicht mehr als x% ändert. Vorteilhaft ist der Schwellwert kleiner als 10%/10ms (d.h. 10% über die Halbwellenzeit von 10 ms).

Sobald die Änderungsgeschwindigkeit des Parameters den genannten Schwellwert unterschreitet, was je nach Anfangstemperatur der Kathode typisch nach zwei bis acht Sekunden der Fall ist, beendet die Steuereinheit 13 die Vorheizphase und leitet die Betriebsphase ein:
- Hierzu beginnt sie die Brückenschaltung T3 - T6 zu betreiben, indem sie in alternierend die Schaltelemente T3 und T6 bzw. T4 und T5 aktiviert, um so eine Wechselstrom in der Primärwicklung des Hochspannungstransformators 14 zu erzeugen, wodurch die Hochspannung über der Kathode und Anode des Magnetrons 3 aufgebaut wird.
- Weiter reduziert die Steuereinheit 13 den Sollwert für die Heizleistung der Kathodenheizung auf einen zweiten Sollwert, da der Kathode nun auch über die Hochspannung Leistung zugeführt wird. Vorteilhaft wird der Sollwert um mindestens 30% reduziert, z.B. auf 30 - 40 Watt.

In der Betriebsphase kann die Steuereinheit z.B. die Hochspannung regeln oder begrenzen, indem sie das Signal des Optokopplers 17 überwacht, und/oder sie kann den Strom durch die Brückenschaltung T3 - T6 gegen Masse regeln oder begrenzen, indem sie das Signal des Verstärkers 18 misst. Diese Regelung bzw. Begrenzung kann unabhängig von der Regelung der Heizleistung erfolgen.

### Bemerkungen :

Im obigen Ausführungsbeispiel wird der Spannungsabfall Uih über R21 als Parameter verwendet, der vom Widerstand der Kathodenheizung abhängt. Alternativ kann z.B. auch der Quotient Uih/Uz' als Parameter eingesetzt werden, da dieser unabhängig von Schwankungen der zweiten Zwischenspannung Uz' ist, oder der Wert Uih kann z.B. über mindestens eine halbe Netzperiode gemittelt werden, um die entsprechenden periodischen Schwankungen von Uz' zu kompensieren.

Grundsätzlich kann jeder Parameter verwendet werden, der vom Widerstand der Kathodenheizung abhängt, insbesondere der Strom durch die Kathodenheizung oder (wie im obigen Ausführungsbeispiel) der primärseitige Strom des Heiztransformators 15. Als Parameter kann auch die Dauer th der Heizphasen verwendet werden, da diese aufgrund der oben beschriebenen Regelung ebenfalls abhängig vom Heizwiderstand ist.

Die Ablaufsteuerung der beschriebenen Verfahrensschritte kann als Hard- und/oder Software in der Steuereinheit 13 implementiert sein.

Zusammenfassend wird also eine Steuerschaltung für einen Mikrowellenofen beschrieben. Diese besitzt eine Gegentakt-Endstufe T1, T2 zum Ansteuern eines Heiztransformators 1), mit welchem die Kathodenheizung des Magnetrons 3 betrieben wird. Für die Erzeugung der Hochspannung ist ein separater Hochspannungstransformator 14 vorgesehen, der von einer Brückenschaltung T3 - T6 gespeist wird. Die Steuereinheit 13 des Geräts ist dazu ausgestaltet, vor dem Einschalten der Hochspannung die Kathode in einer Vorheizphase vorzuheizen. Dabei misst die den Strom durch die Gegentakt-Endstufe T1, T2 gegen Masse und die Leistung der Kathodenheizung, indem sie die Breite der Pulse, welche von der Gegentakt-Endstufe T1, T2 erzeugt werden, variiert. Sobald sich der Strom nicht mehr ändert, wird die Hochspannung eingeschaltet. Auf diese Weise kann die Dauer der Vorheizphase gering gehalten werden.

Während in der vorliegenden Anmeldung bevorzugte Ausführungen der Erfindung beschrieben sind, ist klar darauf hinzuweisen, dass die Erfindung nicht auf diese beschränkt ist und auch in anderer Weise innerhalb des Umfangs der folgenden Ansprüche ausgeführt werden kann.

## Patentansprüche

1. Mikrowellenofen mit einem Magnetron (3) umfassend eine Kathode (K), eine Anode (A) und eine Kathodenheizung und mit einer Ansteuerschaltung für das Magnetron (3), wobei die Ansteuerschaltung aufweist:
einen Hochspannungsgenerator (11) zum Erzeugen einer Hochspannung zwischen der Anode (A) und der Kathode (K),
einen Heizstromgenerator (12) zum Erzeugen eines Heizstroms für die Kathodenheizung und
eine Steuerung (13),
wobei die Steuerung (13) dazu ausgestaltet ist, nach einer Aktivierung des Mikrowellenofens in einer Vorheizphase während Vorheizdauer zunächst den Heizstromgenerator (12) und erst später den Hochspannungsgenerator (11) zu aktivieren,
wobei der Mikrowellenofen eine Messschaltung (21, R21) aufweist, welche dazu ausgestaltet ist, einen von einem Widerstand der Kathodenheizung abhängigen Parameter zu bestimmen, wobei die Steuerung (13) dazu ausgestaltet ist, einen Einschaltzeitpunkt des Hochspannungsgenerators (11) abhängig vom besagten Parameter festzulegen,
und wobei der Mikrowellenofen einem Leistungsregler (13, 21, R21) aufweist, mit welchem eine von der Kathodenheizung aufgenommene Heizleistung regelbar ist, wobei die Steuerung (13) dazu ausgestaltet ist, die Heizleistung während der Vorheizphase auf einen ersten Sollwert zu regeln.

2. Mikrowellenofen nach Anspruch 1, wobei die Steuerung (13) dazu ausgestaltet ist, die Heizleistung ab Ablauf der Vorheizphase auf einen zweiten Sollwert zu regeln, wobei der zweite Sollwert tiefer als der erste Sollwert liegt, insbesondere um mindestens 30% tiefer.

3. Mikrowellenofen nach einem der vorangehenden Ansprüche, mit einem Heiztransformator (15), an welchem sekundärseitig die Kathodenheizung angeschlossen ist, und mit einer Gegentakt-Endstufe mit zwei in Serie geschalteten, von der Steuerung (13) abwechslungsweise einschaltbaren Schaltelementen (T1, T2), wobei die Gegentakt-Endstufe primärseitig am Heiztransformator (15) angeschlossen ist.

4. Mikrowellenofen nach Anspruch 3, wobei die Messschaltung (21, R21) einen Widerstand (R21) aufweist, durch welchen der Strom von der Gegentakt-Endstufe durch den Heiztransformator (15) gegen ein Referenzpotenzial, insbesondere gegen Masse, abfliesst.

5. Mikrowellenofen nach Anspruch 4 und Anspruch 5, wobei die Steuerung (13) dazu ausgestaltet ist, die beiden Schaltelemente (T1, T2) während Heizphasen (H1, H2) alternierend einzuschalten und dazwischen während Ruhephasen (R1, R2) beide Schaltelemente (T1, T2) ausgeschaltet zu halten, wobei der Leistungsregler (13, 21, R21) die Dauer (th) der Heizphasen (H1, H2) steuert.

6. Mikrowellenofen nach Anspruch 5, wobei der Leistungsregler dazu ausgestaltet ist, ein Produkt P = Uz' · Uih(tm) · th konstant zu halten, wobei Uz' eine an der Gegentakt-Endstufe anliegende Spannung, Uih eine über dem Widerstand R21 abfallende Spannung und th die Dauer der Heizphasen ist.

7. Mikrowellenofen nach einem der Ansprüche 5 oder 6, wobei der Parameter die Dauer (th) der Heizphasen ist.

8. Mikrowellenofen nach einem der Ansprüche 3 bis 6, wobei der Parameter ein Strom ist, der von der Gegentakt-Endstufe durch den Heiztransformator (15) gegen ein Referenzpotenzial, insbesondere gegen Masse, abfliesst.

9. Mikrowellenofen nach einem der vorangehenden Ansprüche, wobei die Steuerung (13) dazu ausgestaltet ist, die Vorheizphase zu beenden, wenn eine Änderungsgeschwindigkeit des Parameters unter einen Änderungs-Schwellwert abfällt, und insbesondere wobei der Änderungs-Schwellwert unterhalb von 10%/10ms liegt.

10. Verfahren zum Betrieb eines Mikrowellenofens mit einem Magnetron (3) umfassend eine Kathode (K), eine Anode (A) und eine Kathodenheizung, wobei zur Aktivierung des Mikrowellenofens zumindest folgende Schritte durchgeführt werden:
Erzeugen eines Heizstroms durch die Kathodenheizung in einer Vorheizphase während Vorheizdauer und
nach Verstreichen der Vorheizdauer, Anlegen einer Hochspannung zwischen der Anode (A) und der Kathode (K),
wobei ein vom Widerstand der Kathodenheizung abhängiger Parameter gemessen wird und abhängig vom besagten Parameter die Vorheizdauer bestimmt wird,
und wobei die Heizleistung der Kathodenheizung während der Vorheizphase auf einen ersten Sollwert geregelt wird.

11. Verfahren nach Anspruch 10, wobei die Heizleistung ab Ablauf der Vorheizphase auf einen zweiten Sollwert geregelt wird, wobei der zweite Sollwert tiefer als der erste Sollwert liegt, insbesondere um mindestens 30% tiefer

12. Verfahren nach einem der Ansprüche 10 bis 11, wobei die Vorheizphase beendet wird, wenn eine Änderungsgeschwindigkeit des Parameters unter einen Änderungs-Schwellwert abfällt, und insbesondere wobei der Änderungs-Schwellwert unterhalb von 10%/10ms liegt.

## Claims

1. Microwave oven with a magnetron (3) comprising a cathode (K), an anode (A) and a cathode heating and with a driving circuit for the magnetron (3), wherein the driving circuit has:
a high voltage generator (11) for generating a high voltage between the anode (A) and the cathode (K),
a heating current generator (12) for generating a heating current for the cathode heating and
a controller (13),
wherein the controller (13) is adapted to first activate the heating current generator (12) and later the high voltage generator (11) during a pre-heating interval, after an activation of the microwave oven during a pre-heating phase,
wherein the microwave oven has a measurement circuit (21, R21) adapted to determine a parameter dependent on a resistance of the cathode heating, wherein the controller (13) is adapted to set a switch on instant of the high voltage generator (11) depending on said parameter,
and wherein the microwave oven has a power controller (13, 21, R21) by means of which a heating power absorbed by the cathode heating is regulated, wherein the controller (13) is adapted to regulate the heating power during the pre-heating phase to a first intended value.

2. Microwave oven according to claim 1, wherein the controller (13) is adapted to regulate the heating power after the pre-heating phase to a second intended value, wherein the second intended value is lower than the first intended value, particularly at least 30 % lower.

3. Microwave oven according to one of the preceding claims, with a heating transformer (15), to which the cathode heating is connected on the secondary side, and with a push-pull amplifier with two switching elements (T1, T2) switched in series and alternatingly switchable by the controller (13), wherein the push-pull amplifier is connected to the heating transformer (15) on the primary side.

4. Microwave oven according to claim 3, wherein the measurement circuit (21, R21) has a resistor (R21) through which the current from the push-pull amplifier flows through the heating transformer (15) towards a reference potential, particularly towards ground.

5. Microwave oven according to claim 4 and claim 5, wherein the controller (13) is adapted to alternatingly switch on both switching elements (T1, T2) during the heating phases (H1, H2) and to keep both switching elements (T1, T2) switched off in between during idle phases (R1, R2), wherein the power regulator (13, 21, R21) controls the duration (th) of the heating phases (H1, H2).

6. Microwave oven according to claim 5, wherein the power regulator is adapted to keep a product P = Uz' • Uih(tm) • th constant, wherein Uz' is a voltage at the push-pull amplifier, Uih is a voltage across the resistor R21 and th is the duration of the heating phases.

7. Microwave oven according to one of the claims 5 or 6, wherein the parameter is the duration (th) of the heating phases.

8. Microwave oven according to one of the claims 3 to 6, wherein the parameter is a current flowing from the push-pull amplifier through the heating transformer (15) towards a reference potential, particularly towards ground.

9. Microwave oven according to one of the preceding claims, wherein the controller (13) is adapted to end the pre-heating phase when a variation speed of the parameter falls below a variation threshold, and particularly wherein the variation threshold is below 10%/10ms.

10. Method for operating a microwave oven with a magnetron (3) comprising a cathode (K), an anode (A) and a cathode heating, wherein for activating the microwave oven at least the following steps are carried out:
generating a heating current through the cathode heating in a pre-heating phase during a pre-heating period and
after the pre-heating period has passed, applying a high voltage between the anode (A) and the cathode (K),
wherein a parameter depending on the resistor of the cathode heating is measured and depending on said parameter the pre-heating period is determined,
and wherein the heating power of the cathode heating is regulated to a first desired value.

11. Method according to claim 10, wherein the heating power is regulated to a second desired value starting with the end of the pre-heating phase, wherein the second desired value is lower than the first desired value, particularly at least 30% lower.

12. Method according to one of the claims 10 to 11, wherein the pre-heating phase is ended when a variation speed of the parameter falls below a variation threshold, and particularly wherein the variation threshold is below 10%/10ms.

## Revendications

1. Four micro-ondes avec un magnétron (3) comprenant une cathode (K), une anode (A) et un chauffage de cathode et avec un circuit de commande pour le magnétron (3), le circuit de commande ayant:
un générateur de haute tension (11) pour générer une haute tension entre l'anode (A) et la cathode (K),
un générateur de courant de chauffage (12) pour générer un courant de chauffage pour le chauffage de cathode et
une commande (13),
la commande (13) étant adaptée à premièrement activer le générateur de courant de chauffage (12) et plus tard le générateur de haute tension (11) pendant un intervalle de chauffage, après une activation du four micro-ondes pendant une phase de préchauffage,
le four micro-ondes ayant un circuit de mesure (21, R21) adapté à déterminer un paramètre qui dépend d'une résistance du chauffage de cathode, la commande (13) étant adaptée à fixer un instant d'allumage du générateur de haute tension (11) dépendant dudit paramètre,
et le four micro-ondes ayant une commande de puissance (13, 21, R21) à l'aide de laquelle une puissance de chauffage absorbée par le chauffage de cathode est réglée, la commande (13) étant adaptée à régler la puissance de chauffage pendant la phase de préchauffage à une première valeur intentée.

2. Four micro-ondes selon la revendication 1, la commande (13) étant adaptée à régler la puissance de chauffage après la phase de préchauffage à une deuxième valeur intentée, la deuxième valeur intentée étant inférieure à la première valeur intentée, particulièrement inférieure d'au moins 30%.

3. Four micro-ondes selon l'une des revendications précédentes, avec un transformateur de chauffage (15), auquel le chauffage de cathode est connecté du côté secondaire, et avec un amplificateur push-pull avec deux éléments de commutation (T1, T2) reliés en série et commutables en alternance par la commande (13), l'amplificateur push-pull étant connecté au transformateur de chauffage (15) du côté primaire.

4. Four micro-ondes selon la revendication 3, le circuit de mesure (21, R21) ayant une résistance (R21) à travers laquelle le courant de l'amplificateur push-pull passe à travers le transformateur de chauffage (15) vers un potentiel de référence, particulièrement vers la terre.

5. Four micro-ondes selon la revendication 4 et 5, la commande (13) étant adaptée à allumer les deux éléments de commutation (T1, T2) en alternance pendant la phase de chauffage (H1, H2) et de garder les deux éléments de commutation (T1, T2) éteints pendant des phases de repos entre les phases de chauffage, le régulateur de puissance (13, 21, R21) contrôlant la durée (th) des phases de chauffage (H1, H2).

6. Four micro-ondes selon la revendication 5, le régulateur de puissance étant adapté à garder un produit P = Uz' • Uih(tm) • th constant, Uz' étant une tension à l'amplificateur push-pull, Uih étant une tension sur la résistance R21 et th étant la durée des phases de chauffage.

7. Four micro-ondes selon l'une des revendications 5 ou 6, le paramètre étant la durée (th) des phases de chauffage.

8. Four micro-ondes selon l'une des revendications 3 à 6, le paramètre étant un courant passant de l'amplificateur push-pull à travers le transformateur de chauffage (15) vers un potentiel de référence, particulièrement vers la terre.

9. Four micro-ondes selon l'une des revendications précédentes, la commande (13) étant adaptée à terminer la phase de préchauffage quand une vitesse de variation du paramètre tombe au-dessous d'un seuil de variation, et particulièrement le seuil de variation étant inférieur à 10%/10ms.

10. Procédé d'opération d'un four micro-ondes avec un magnétron (3) comprenant une cathode (K), une anode (A) et un chauffage de cathode, au moins une des étapes suivantes étant effectuée afin d'activer le four micro-ondes:
générer un courant de chauffage à travers le chauffage de cathode dans une phase de préchauffage pendant une période de préchauffage et
après la période de préchauffage a passé, appliquer une haute tension entre l'anode (A) et la cathode (K),
un paramètre dépendant de la résistance du chauffage de cathode étant mesuré et dépendant dudit paramètre la période de préchauffage étant déterminée,
et la puissance de chauffage du chauffage de cathode étant réglée à une valeur intentée.

11. Procédé selon la revendication 10, la puissance de chauffage étant réglée à une deuxième valeur intentée commençant à la fin de la phase de préchauffage, la deuxième valeur intentée étant inférieure à la première valeur intentée, particulièrement inférieure d'au moins 30%.

12. Procédé selon l'une des revendications 10 à 11, la phase de préchauffage étant terminée quand une vitesse de variation du paramètre tombe au-dessous d'un seuil de variation, et particulièrement le seuil de variation étant inférieur à 10%/10ms.
